# EUROPÄISCHE PATENTSCHRIFT

(11) **EP 1 567 820 B1**
(45) Veröffentlichungstag und Bekanntmachung des Hinweises auf die Patenterteilung: **23.04.2008**
(21) Anmeldenummer: 03779839.4
(22) Anmeldetag: 03.11.2003
(51) Int. Cl.: F28F 9/02, F28D 1/053

(54) **WÄRMEÜBERTRAGER**
HEAT EXCHANGER
ÉCHANGEUR THERMIQUE

(30) Priorität: 27.11.2002 DE 10255487
(43) Veröffentlichungstag der Anmeldung: 31.08.2005
(73) Patentinhaber: Behr GmbH & Co. KG, 70469 Stuttgart (DE)
(72) Erfinder: FÖRSTER, Uwe, 01169 Dresden (DE); MOLT, Kurt, 74321 Bietigheim-Bissingen (DE)
(86) Internationale Anmeldenummer: PCT/EP2003/012227
(87) Internationale Veröffentlichungsnummer: WO 2004/048875

(56) Entgegenhaltungen:
- EP-A- 0 947 792
- WO-A-98/51983
- DE-A- 10 056 074
- DE-A- 19 906 289
- FR-A- 2 793 015
- US-A- 5 172 761
- US-A- 5 190 101
- US-A- 5 226 490
- US-A- 5 329 990
- PATENT ABSTRACTS OF JAPAN vol. 1997, no. 11, 28. November 1997 (1997-11-28) -& JP 09 196594 A (MITSUBISHI HEAVY IND LTD), 31. Juli 1997 (1997-07-31)
- PATENT ABSTRACTS OF JAPAN vol. 1996, no. 04, 30. April 1996 (1996-04-30) -& JP 07 318288 A (ZEXEL CORP), 8. Dezember 1995 (1995-12-08)

## Beschreibung

Die Erfindung betrifft einen Wärmeübertrager, insbesondere einen Gaskühler für CO2 als Kältemittel, nach dem Oberbegriff des Patentanspruches 1.

Wärmeübertrager für Klimaanlagen mit R134a als Kältemittel bestehen aus einem Wärmeübertragernetz aus Flachrohren sowie beidseitig des Netze angeordneten Sammelrohren mit kreisförmigen Querschnitt. Derartige Konstruktionen waren bezüglich der Festigkeit ausreichend für die in einem Kondensator auftretenden Drücke. Bei modernen Kältemittel wie beispielsweise CO2 treten jedoch erheblich höhere Drücke auf, die mit den herkömmlichen Wäremübertragerbauweisen nicht mehr zu bewältigen sind. Man hat daher in der WO 98/51983 extrudierte Sammelrohre mit einer erhöhten Wandstärke vorgeschlagen, wobei ein Sammelrohr aus vier nebeneinander angeordneten kreisförmigen Strömungskanälen besteht. Die Herstellung eines solchen extrudierten Sammelrohres ist wegen der dafür benötigten Werkzeuge kostenaufwendig.

Ein anderer Typ von Sammelrohr wurde in der DE-A 199 06 289 vorgeschlagen, wobei ein Sammelrohr aus extrudierten Teilen aufgebaut ist und zwei kreisförmige Strömungskanäle für das Kältemittel CO2 aufweist. Auch bei dieser Bauweise muss wenigstens ein Teil des Sammelrohres durch Extrusion hergestellt werden, was sich ungünstig auf die Herstellkosten des Wärmeübertragers (Gaskühler) auswirkt.

Es ist daher Aufgabe der vorliegenden Erfindung, einen Wärmeübertrager der eingangs genannte Art mit einem kostengünstigen und druckfesten Sammelrohr zu versehen.

Die Lösung dieser Aufgabe ergibt sich aus den Merkmalen des Patentanspruches 1.

Danach ist das Sammelrohr zweiteilig, d: h. aus einem Boden und einem Deckel hergestellt, der aus einem gebogenen Blechstreifen in Form beispielsweise eines W besteht und mit dem Boden zwei annährend kreisförmige Strömungskanäle bildet. Der Deckel und der Boden sowie auch die in den Boden eingesetzten Flachrohre werden miteinander druckdicht verlötet. Eine Längstrennwand des Deckels/Bodens wirkt dabei als Zuganker, da er mit dem Boden/Deckel verlötet ist. Diese Bauweise des Sammelkastens ist kostengünstig, da keine teuren Werkzeuge für das Biegen bzw. Falten des Deckels und des Bodens benötigt werden.

Der Boden oder der Deckel ist mit Lappen ausgebildet, die den Deckel oder den Boden am Rand hintergreifen und damit eine Vorfixierung von Boden und Deckel vor dem Lötprozess bewirken. Es bedarf also keiner zusätzlichen Lötvorrichtung mehr, um den Wärmeübertrager zu löten. Die Lappen sind zwischen den Flachrohren angeordnet. Der Mittelsteg bzw. die Längstrennwand weist im Bereich der Flachrohrenden Ausklinkungen auf, die ein Ausströmen des Kältemittels aus den Flachrohren und ein Überströmen des Kältemittels von einem Längskanal in den anderen ermöglichen. Dadurch ergeben sich vielfältige Möglichkeiten zur Strömungsführung des Kältemittels, insbesondere in Verbindung mit querveriaufenden Trennwänden. Vorteilhafte Ausgestaltungen der Erfindung ergeben sich aus den Unteransprüchen. Eine erhöhte Druckstabilität wird erreicht, wenn der Boden konkav ausgebildet ist und eine Wölbung aufweist, die vom Inneren des Sammelkastens nach außen weist. Der Boden kann konvex ausgebildet sein und eine Wölbung aufweisen, die vom Äußeren des Sammelkastens nach innen weist. Vorteilhaft ist es auch, wenn auf der Innenseite der Ränder von Deckel oder Boden ein Absatz als Anlage für den Boden oder Deckel vorgesehen ist. Dadurch ergibt sich bei der Montage von Deckel und Boden eine definierte Anlagefläche. Schließlich kann die Zahl der Längskanäle des Sammelkastens vervielfacht werden, indem die Querschnittsform des Deckels eine WW-Form oder eine Mehrfach-W-Form aufweist. Dadurch werden jeweils zwei zusätzliche Längskanäle geschaffen, d. h. es wird bedarfsweise ein größeres Volumen für das Kältemittel zur Verfügung gestellt. Dabei kann es ebenfalls von Vorteil sein, statt nur einer Flachrohrreihe zwei oder mehrere Flachrohrreihen vorzusehen.

Ausführungsbeispiele der Erfindung sind in den Zeichnungen dargestellt und werden im Folgenden näher beschrieben. Es zeigen
- Fig. 1: eine perspektivische Teilansicht eines einreihiges Gaskühlers,
- Fig. 2: einen Längsschnitt durch den Gaskühler gemäß Fig. 1,
- Fig. 3: einen Schnitt entlang der Linie III-III in Fig. 2,
- Fig. 4: ein zweites Ausführungsbeispiel eines Gaskühlers mit Absatz im Deckelrand,
- Fig. 5: einen Längsschnitt durch den Gaskühler gemäß Fig.4,
- Fig. 6: ein drittes Ausführungsbeispiel eines zweireihigen Gaskühlers mit vierkanaligem Sammelkasten und
- Fig. 7: eine weitere perspektivische Ansicht des Gaskühlers nach Fig. 6.

Fig. 1 zeigt eine Teilansicht eines Kondensators bzw. Gaskühlers 1, wie er bevorzugt in einer mit dem Kältemittel CO2 betriebenen Klimaanlage eines Kraftfahrzeuges Verwendung finden kann. Der Gaskühler 1 weist - wie an sich bekannt - ein Wärmeübertragernetz auf, von dem hier nur Flachrohre 2 teilweise dargestellt sind, die mit ihren Rohrenden 2a von einem Boden 3 eines Sammelkastens 4 aufgenommen werden. Zwischen den Flachrohren 2 befinden sich nicht dargestellte Wellrippen zur Vergrößerung der luftseitigen Wärmeaustauschfläche. Das Sammelrohr 4 besteht ferner aus einem W-bzw. M-förmig ausgebildeten Deckel 5, der den Boden 3 mit randseitig angeordneten Laschen bzw. Lappen 6 hintergreift.

Der W- oder M-förmige Deckel ist derart ausgebildet daß eine Längstrennwand derart gebildet ist, daß sich Bereiche des Deckels sich berühren und miteinander verlötet sind. So wird eine doppelwandige Trennwand gebildet.

Fig. 2 zeigt einen Schnitt durch den Gaskühler 1 gemäß Fig. 1, und zwar parallel zwischen zwei Flachrohren 2. Man erkennt in diesem Querschnitt deutlich die W- bzw. M-Form des aus einem Blechstreifen gebogenen Deckels 5, der zwei äußere Randbereiche 7, 8 und einen als Falz ausgebildeten Mittelsteg 9 aufweist, der eine in Längsrichtung des Sammelkastens 4 verlaufende Längstrennwand bildet und damit den Sammelkasten 4 in zwei Längskanäle 10, 11 unterteilt. Der Boden 3 ist konkav ausgebildet, d. h. nach außen gewölbt. Der Mittelsteg 9 weist einen Stegrücken 12 auf, der vollflächig auf dem Boden 3 aufliegt und mit diesem zur Bildung eines zugankers verlötet wird. Der Boden 3, der jeweils etwas über die Schmalseiten der Flachrohre 2 hinausragt, wird in diesen Bereichen von Lappen 6, 13 hintergriffen, womit eine Fixierung von Deckel 5 und Boden 3 bewirkt wird.

Fig. 3 zeigt einen Schnitt entlang der Linie III-III in Fig. 2, wobei die Flachrohre 2 in vereinfachter Darstellung schraffiert sind. Tatsächlich weisen die Flachrohre 2 einen Mehrkanalquerschnitt auf, der durch Extrudieren hergestellt wird. Die Flachrohrenden 2a sind in entsprechenden Öffnungen 3a des Bodens 3 aufgenommen und ragen in das Innere der Längskanäle 10, 11 hinein. In diesem Bereich - um die Flachrohrenden 2a herum - ist die Längstrennwand bzw. der Mittelsteg 9 mit torbogenförmigen Ausklinkungen 14 versehen, sodass sein U-förmiger Spalt 15 um die Flachrohrenden 2a herum verbleibt. Durch diesen Spalt 15 kann einerseits Kältemittel aus den Flachrohren 2 austreten, und andererseits kann Kältemittel von einem Längskanal 10 in den anderen Längskanal 11 bzw. umgekehrt überströmen. Die Spalte 15 bilden somit Überströmöffnungen zwischen den beide Längskanälen 10, 11.

Fig. 4 zeigt ein zweites Ausführungsbeispiel für einen Gaskühler 16 mit einem W-förmig ausgebildeten Deckel 17 und einem ebenen Boden 18. Fig. 5 zeigt einen Längsschnitt durch den Gaskühler 16 gemäß Fig. 4. Der Deckel 17 weist zwei Ränder 19, 20 auf, an deren Innenseite Absätze 21, 22 eingeformt sind, die als Anlage für den Boden 18 dienen. Auf der den Absätzen 21, 22 abgewandten Seite wird der Boden 18 von Lappen 23, 24 hintergriffen, die von den Rändern 19, 20 vorstehen.

Fig. 6 und Fig. 7 zeigen ein drittes Ausführungsbeispiel eines Gaskühlers 25 mit zwei Reihen von Flachrohren 26, deren Enden von einem ebenen Boden 27 eines Sammelkastens 28 aufgenommen werden. Letzterer weist einen aus einem Blechstreifens gebogenen und gefalteten Deckel 29 auf, der die Form eines zweifachen W, d. h. drei Mittelstege 30 aufweist, die den Sammelkasten 28 in vier Längskanäle 31 unterteilen. Wie oben bereits beschrieben, weist auch dieser Deckel 29 Absätze 32 für die Anlage des Bodens 27 auf, der ebenfalls durch Lappen 33 fixiert wird. Durch diese mehrkantige Ausführung wird ein größeres Volumen für den Sammelkasten 28 gebildet und gleichzeitig die für die hohen Innendrücke erforderliche Druckstabilität gesorgt.

## Patentansprüche

1. Wärmeübertrager (1,16,25) mit mindestens einem zweiteiligen Sammelkasten (4,28) und einem vorzugsweise aus Flachrohren (2,26) und Wellrippen bestehenden Wärmeübertragernetz, wobei der zumindest eine Sammelkasten (4,28) aus einem Boden (3,18,27) und einem Deckel (5,17,29) besteht und der Boden (3,18,27) Offnungen zur Aufnahme von Enden (2a) der Flachrohre (2,26) ausweist, der Boden (3,18,27) mit dem Deckel (5,17,29) fluiddicht verbunden ist, wobei der Sammelkasten (4,28) zumindest eine Längstrennwand (9,30) zur Bildung von zumindest zwei Längskanälen (10,11,31) aufweist, wobei die zumindest eine Längstrennwand (9,30) mit den Boden (3,18,27) verlötet ist und die zumindest eine Längstrennwand (9,30) Ausnehmungen oder Ausklinkungen (14) aufweist, in welche Flachrohrenden (2a) zumindest teilweise eingreifen oder hineinragen oder in welche keine Flachrohrenden hineinragen, **dadurch gekennzeichnet, dass** der Deckel (5,17,29) derart ausgebildet ist, dass die zumindest eine Deckel (5,17,29) derart ausgebildet ist, dass die zumindest eine Längstrennwand (9,30) durch zwei im wesentllichen parallel ausgerichtete Bereiche des Deckels (5,17,29) gebildet ist, wobei die beiden im wesentlichen parallel ausgerichtete Bereiche sich berühren und miteinander verlötet sind, wobei die zumindest eine Längstrennwand (9,30) als umgebogene oder gefaltete Blechwand ausgebildet ist und der Boden (3,18,27) oder der Deckel (5,17,29) mit Lappen (6,13,23,24,33) ausgebildet ist, die den Deckel (5,17,29) oder den Boden (3,18,27) am Rand hintergreifen, wobei die Lappen (6,13,23,24,33) zwischen den Flachrohren (2,26) angeordnet sind.

2. Wärmeübertrager nach einem der vorhergehenden Ansprüche, **dadurch gekennzeichnet, dass** eine Längstrennwand (9,30) als Falz ausgebildet ist.

3. Wärmeübertrager nach einem der vorhergehenden Ansprüche, **dadurch gekennzeichnet, dass** der Deckel (5,17,29) eine, zwei, drei oder eine Mehrzahl von Trennwänden (9,30) aufweist.

4. Wärmeübertrager nach einem der vorhergehenden Ansprüche, **dadurch gekennzeichnet, dass** der Boden (3) konkav ausgebildet ist und eine Wölbung aufweist, die vom Inneren des Sammelkastens (4) nach außen weist.

5. Wärmeübertrager nach einem der Ansprüchen 1-3 **dadurch gekennzeichnet, dass** der Boden konvex ausgebildet ist und eine Wölbung aufweist, die vom Äußeren des Sammelkastens nach innen weist.

6. Wärmeübertrager nach einem der vorhergehenden Ansprüche, **dadurch gekennzeichnet, dass** zwischen den Ausklinkungen (14) und den Flachrohrenden (2a) freie Bereiche wie beispielsweise Spalte (15) belassen sind.

7. Wärmeübertrager nach einem der vorhergehenden Ansprüche, **dadurch gekennzeichnet, daß** die freien Bereiche als U-förmige Spalte (15) ausgebildet sind.

8. Wärmeübertrager nach einem der vorhergehenden Ansprüche, **dadurch gekennzeichnet, daß** die freien Bereiche teilweise als Anschläge für die Rohre (2,26) ausgebildet sind.

9. Wärmeübertrager nach einem vorhergehenden Anspruch, **dadurch gekennzeichnet, dass** die Ränder (19,20) von Deckel (17,29) oder Boden auf der Innenseite in Längsrichtung verlaufende Absätze (21,22,32) aufweisen, an weichen der Boden (18,27) oder Deckel anliegt.

10. Wärmeübertrager nach einem der vorhergehenden Ansprüche, **dadurch gekennzeichnet, dass** der Deckel (29) weitere Längstrennwände (30) zur Bildung von weiteren Längskanälen (31) aufweist.

11. Wärmeübertrager nach Anspruch 10, **dadurch gekennzeichnet, dass** die weiteren Längstrennwände oder einzelne Längstrennwände keine Ausnehmungen oder Ausklinkungen aufweisen.

12. Warmeübertrager nach Anspruch 10, **dadurch gekennzeichnet, dass** die weiteren Längstrennwände oder einzelne Längstrennwände Ausnehmungen oder Ausklinkungen aufweisen, die jedoch nicht der Überströmung eines Fluids dienen.

13. Wärmeübertrager nach einem der vorhergehenden Ansprüche, **dadurch gekennzeichnet, dass** die Flachrohre (26) zwei- oder mehrreihig angeordnet sind.

## Claims

1. Heat exchanger (1, 16, 25) with at least one two-part collector box (4, 28) and with a heat exchanger network preferably consisting of flat tubes (2, 26) and corrugated fins, the at least one collection box (4, 28) consisting of a bottom (3, 18, 27) and a cover (5, 17, 29), the bottom (3, 18, 27) having openings to receive ends (2a) of the flat tubes (2, 26), the bottom (3, 18, 27) being connected to the cover (5, 17, 29) in a fluid-tight manner, such that the collector box (4, 28) has at least one longitudinal partition (9, 30) so as to form at least two longitudinal channels (10, 11, 31), the at least one longitudinal partition (9, 30) being soldered to the bottom (3, 18, 27) and the at least one longitudinal partition (9, 30) having recesses or apertures (14) into which the ends (2a) of flat tubes engage or project at least partially, or into which no flat tube ends project, **characterised in that** the cover (5, 17, 29) is designed in such manner that the at least one longitudinal partition (9, 30) is formed by two substantially parallel areas of the cover (5, 17, 29), these two substantially parallel areas being in contact and soldered to one another, such that the at least one partition (9, 30) is formed as a bent or folded sheet wall and the bottom (3, 18, 27) or the cover (5, 17, 29) is formed with tabs (6, 13, 23, 24, 33) which engage behind the cover (5, 17, 29) or the bottom (3, 18, 27) at the edge, the said tabs (6, 13, 23, 24, 33) being arranged between the flat tubes (2, 26).

2. Heat exchanger according to Claim 1, **characterised in that** a longitudinal partition (9, 30) is made as a fold.

3. Heat exchanger according to either of the preceding claims, **characterised in that** the cover (5, 17, 29) has one, two, three or a plurality of partitions (9, 30).

4. Heat exchanger according to any of the preceding claims, **characterised in that** the bottom (3) is of concave shape with a curvature facing from the inside of the collector box (4) towards the outside.

5. Heat exchanger according to any of the preceding Claims 1 to 3, **characterised in that** the bottom (3) is of convex shape with a curvature facing from the outside of the collector box (4) towards the inside.

6. Heat exchanger according to any of the preceding claims, **characterised in that** free areas such as gaps (15) are left between the indentations (14) and the flat tube ends (2a).

7. Heat exchanger according to any of the preceding claims, **characterised in that** the said free areas are in the form of U-shaped gaps (15).

8. Heat exchanger according to any of the preceding claims, **characterised in that** the free areas are designed partially as abutments for the tubes (2, 26).

9. Heat exchanger according to any of the preceding claims, **characterised in that** the edges (19, 20) of the cover (17, 29) or the bottom have on the inside steps (21, 22, 32) which extend longitudinally, against which the bottom (18, 27) or the cover rest.

10. Heat exchanger according to any of the preceding claims, **characterised in that** the cover (29) has additional longitudinal partitions (30) for forming further longitudinal channels (31).

11. Heat exchanger according to Claim 10, **characterised in that** the additional partitions or individual partitions have no recesses or indentations.

12. Heat exchanger according to Claim 10, **characterised in that** the additional partitions or individual partitions have recesses or indentations which, however, do not serve for fluid overflow.

13. Heat exchanger according to any of the preceding claims, **characterised in that** the flat tubes (26) are arranged in two or more rows.

## Revendications

1. Echangeur de chaleur (1, 16, 25) comprenant au moins un bac collecteur (4, 28) en deux parties et un réseau d'échangeurs de chaleur se composant, de préférence, de tubes plats (2, 26) et d'ailettes ondulées, où le bac collecteur (4, 28) au moins au nombre de un se compose d'un fond (3, 18, 27) et d'un couvercle (5, 17, 29), et le fond (3, 18, 27) présente des ouvertures pour le logement d'extrémités (2a) des tubes plats (2, 26), le fond (3, 18, 27) étant relié au couvercle (5, 17, 29) de façon fluidiquement étanche, où le bac collecteur (4, 28) présente au moins une paroi de séparation longitudinale (9, 30) servant à la formation d'au moins deux conduits longitudinaux (10, 11, 31), où la paroi de séparation longitudinale (9, 30), au moins au nombre de un, est brasée avec le fond (3, 18, 27), et la paroi de séparation longitudinale (9, 30), au moins au nombre de un, présente des parties évidées ou mortaisées (14) dans lesquelles des extrémités de tubes (2a) s'engagent ou pénètrent au moins partiellement ou bien dans lesquelles ne pénètre aucune extrémité de tube plat,
**caractérisé en ce que** le couvercle (5, 17, 29) est configuré de manière telle, que la paroi de séparation longitudinale (9, 30), au moins au nombre de un, soit formée par deux zones du couvercle (5, 17, 29) orientées sensiblement de façon parallèle, où les deux zones orientées sensiblement de façon parallèle se touchent et sont brasées l'une à l'autre, où la paroi de séparation longitudinale (9, 30), au moins au nombre de un, est configurée comme une paroi en tôle recourbée ou pliée, et le fond (3, 18, 27) ou le couvercle (5, 17, 29) est configuré en comportant des languettes (6, 13, 23, 24, 33) qui s'engagent, au bord, dans le couvercle (5, 17, 29) ou dans le fond (3, 18, 27), les languettes (6, 13, 23, 24, 33) étant disposées entre les tubes plats (2, 26).

2. Echangeur de chaleur selon la revendication précédente, **caractérisé en ce qu'**une paroi de séparation longitudinale (9, 30) est configurée comme une pliure.

3. Echangeur de chaleur selon l'une ou l'autre des revendications précédentes, **caractérisé en ce que** le couvercle (5, 17, 29) présente une, deux, trois ou une pluralité de parois de séparation (9, 30).

4. Echangeur de chaleur selon l'une quelconque des revendications précédentes, **caractérisé en ce que** le fond (3) est configuré de façon concave et présente une courbure qui, en partant de l'intérieur du bac collecteur (4), pointe vers l'extérieur.

5. Echangeur de chaleur selon l'une quelconque des revendications 1 à 3, **caractérisé en ce que** le fond est configuré de façon convexe et présente une courbure qui, en partant de l'extérieur du bac collecteur, pointe vers l'intérieur.

6. Echangeur de chaleur selon l'une quelconque des revendications précédentes, **caractérisé en ce que** des zones libres, comme par exemple un intervalle (15), sont laissées entre les parties mortaisées (14) et les extrémités (2a) des tubes plats.

7. Echangeur de chaleur selon l'une quelconque des revendications précédentes, **caractérisé en ce que** les zones libres sont configurées comme un intervalle (15) en forme de U.

8. Echangeur de chaleur selon l'une quelconque des revendications précédentes, **caractérisé en ce que** les zones libres sont configurées partiellement comme des butées pour les tubes (2, 26).

9. Echangeur de chaleur selon l'une quelconque des revendications précédentes, **caractérisé en ce que** les bords (19, 20) du couvercle (17, 29) ou du fond présentent, sur le côté intérieur, des épaulements (21, 22, 32) s'étendant dans le sens longitudinal, épaulements sur lesquels s'appuie le fond (18, 27) ou le couvercle.

10. Echangeur de chaleur selon l'une quelconque des revendications précédentes, **caractérisé en ce que** le couvercle (29) présente d'autres parois de séparation longitudinales (30) servant à la formation d'autres conduits longitudinaux (31).

11. Echangeur de chaleur selon la revendication 10, **caractérisé en ce que** les autres parois de séparation longitudinales ou des parois de séparation longitudinales individuelles ne présentent aucune partie évidée ou mortaisée.

12. Echangeur de chaleur selon la revendication 10, **caractérisé en ce que** les autres parois de séparation longitudinales ou des parois de séparation longitudinales individuelles présentent des parties évidées ou mortaisées qui, cependant, ne servent pas de trop-plein pour un fluide.

13. Echangeur de chaleur selon l'une quelconque des revendications précédentes, **caractérisé en ce que** les tubes plats (26) sont disposés sur deux ou sur plusieurs rangées.
